# EUROPÄISCHE PATENTSCHRIFT

(11) **EP 2 813 658 B1**
(45) Veröffentlichungstag und Bekanntmachung des Hinweises auf die Patenterteilung: **25.10.2017**
(21) Anmeldenummer: 14001763.3
(22) Anmeldetag: 20.05.2014
(51) Int. Cl.: E06B 1/60, E06B 3/263, E06B 3/36, E06B 7/36

(54) **Türanlage, insbesondere für einen äußeren Gebäudeabschluss**
Door installation, in particular for an exterior building closure
Installation de porte, notamment pour une fermeture de bâtiment extérieure

(30) Priorität: 13.06.2013 DE 102013106140
(43) Veröffentlichungstag der Anmeldung: 17.12.2014
(73) Patentinhaber: dormakaba Deutschland GmbH, 58256 Ennepetal (DE)
(72) Erfinder: Finke, Andreas, D-58285 Gevelsberg (DE); Althoff, Andreas, D-58332 Schwelm (DE)
(74) Vertreter: Balder IP Law, S.L.

(56) Entgegenhaltungen:
- EP-A1- 2 071 113
- BE-A5- 1 014 653
- CH-A5- 641 240
- FR-A1- 2 973 822

## Beschreibung

Die vorliegende Erfindung betrifft eine Türanlage, insbes. für einen äußeren Gebäudeabschluss.

Eine Türanlage gemäß dem Oberbegriff des Anspruchs 1 ist aus der CH 641 240 A5 bekannt.
Türanlagen, insbes. für einen äußeren Gebäudeabschluss, haben oftmals das Problem, dass Kältebrücken entstehen können.
Es ist daher Aufgabe der vorliegenden Erfindung, eine Türanlage, insbes. für den äußeren Gebäudeabschluss bereit zu stellen, welche die Entstehung von Kältebrücken zumindest weitgehend verhindert.

Diese Aufgabe wird gelöst durch eine Schwenktür, welche in einem Aluminiumscharnier schwenkbar gehalten ist, insbes. für einen äußeren Gebäudeabschluss, mit einem thermisch getrennten klemmfreien Scharnierabdeckprofil in Verbindung mit einem einstellbaren Wandanschlussprofil, wobei das Scharnierabdeckprofil aus Kunststoff besteht, wobei zwischen dem Scharnierabdeckprofil und dem Wandanschlussprofil ein thermisch getrenntes Ausgleichsprofil angeordnet ist, wobei das Ausgleichsprofil gegenüber dem Wandanschlussprofil einstellbar ist, und wobei an dem Ausgleichsprofil eine Gummilage befestigt ist, die mit einer flexiblen Rastung in eine korrespondierende Rastung am Wandanschlussprofil eingreift. Aufgrund der erfindungsgemäßen Ausgestaltung sind die Profile der Türanlage thermisch getrennt, so dass Kältebrücken wirkungsvoll verhindert werden können.

Die Unteransprüche haben vorteilhafte Weiterbildungen der Erfindung zum Inhalt.

Die gesamte Konstruktion ist dabei gemäß einer bevorzugten Ausgestaltung so gewählt, dass das aus Kunststoff bestehende Scharnierabdeckprofil ausschließlich eine abdeckende, aber keine tragende Funktion übernimmt.

Das Aluminiumscharnier ist vorteilhafterweise von dem aus Kunststoff bestehenden Scharnierabdeckprofil umgeben.

Weitere Einzelheiten, Merkmale und Vorteile der Erfindung ergeben sich aus nachfolgender Beschreibung anhand der Zeichnung. Es zeigt:
- Figur 1: einen Schnitt durch eine erfindungsgemäß ausgestaltete Türanlage.

In der einzigen Figur 1 ist ein Horizontalschnitt durch eine Türanlage gezeigt, welche vorzugsweise einen äußeren Gebäudeabschluss bildet.

Eine nicht dargestellte Schwenktür ist in einem thermische getrennten Aluminiumprofil 1 gehalten. Das Aluminiumprofil 1 ist mit einem Scharnier verbunden, welches von einem aus Kunststoff bestehenden Scharnierabdeckprofil 2 umgeben ist, um auch im Bereich des Scharniers eine thermische Trennung zu gewährleisten. Die gesamte Konstruktion ist dabei so gewählt, dass das aus Kunststoff bestehende Scharnierabdeckprofil 2 ausschließlich eine abdeckende, aber keine tragende Funktion übernimmt.

An das Scharnierabdeckprofil 2 schließt sich ein ebenfalls thermisch getrenntes Ausgleichsprofil 3 an, welches eine U-förmige Aufnahme aufweist. In diese U-förmige Aufnahme greift ein aus Kunststoff bestehendes und im Querschnitt im Wesentlichen rechteckiges Wandanschlussprofil 4 ein, das an einer Gebäudewand 5 befestigt ist.

Um Toleranzen auszugleichen ist das Ausgleichsprofil 3 gegenüber dem Wandanschlussprofil 4 verstellbar. Dazu ist an den freien Schenkeln der U-förmigen Aufnahme des Ausgleichsprofils 3 jeweils eine mit einer flexiblen Rastung 7 versehene Gummilage 6 form- und/oder kraftschlüssig befestigt, die mit einer korrespondierenden Rastung 7 am Wandanschlussprofil 4 zusammenwirkt. Infolge dieser Ausgestaltung kann der Abstand zur Gebäudewand 5 eingestellt und fixiert werden.

Infolge der vorbeschriebenen Ausgestaltung ergibt sich eine thermische Trennung entlang einer Ebene 8 über die gesamte Türanlage, wodurch Kältebrücken vermieden werden können.

Die vorhergehende Beschreibung der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Ansprüche zu verlassen.

### Bezugszeichenliste

- 1: Aluminiumprofil
- 2: Scharnierabdeckprofil
- 3: Ausgleichsprofil
- 4: Wandanschlussprofil
- 5: Gebäudewand
- 6: Gummilage
- 7: Rastung
- 8: Ebene

## Patentansprüche

1. Schwenktür, welche in einem Aluminiumscharnier schwenkbar gehalten ist, insbes. für einen äußeren Gebäudeabschluss, mit einem thermisch getrennten klemmfreien Scharnierabdeckprofil (2) in Verbindung mit einem einstellbaren Wandanschlussprofil (4),
**dadurch gekennzeichnet, dass**
das Scharnierabdeckprofil (2) aus Kunststoff besteht, und
zwischen dem Scharnierabdeckprofil (2) und dem Wandanschlussprofil (4) ein thermisch getrenntes Ausgleichsprofil (3) angeordnet ist, wobei das Ausgleichsprofil (3) gegenüber dem Wandanschlussprofil (4) einstellbar ist, und wobei
an dem Ausgleichsprofil (3) eine Gummilage (6) befestigt ist, die mit einer flexiblen Rastung (7) in eine korrespondierende Rastung (7) am Wandanschlussprofil (4) eingreift.

2. Türanlage nach Anspruch 1, wobei das aus Kunststoff bestehende Scharnierabdeckprofil (2) ausschließlich eine abdeckende, aber keine tragende Funktion übernimmt.

3. Türanlage nach Anspruch 1, wobei das Aluminiumscharnier von dem aus Kunststoff bestehenden Scharnierabdeckprofil (2) umgeben ist.

## Claims

1. A pivoting door, which is supported in a pivoting manner in an aluminium hinge, in particular for an exterior building termination, with a thermally separated clamp-free hinge covering profile (2) in conjunction with an adjustable wall connecting profile (4),
**characterized in that**
the hinge covering profile (2) is made from plastic material, and
a thermally separated compensating profile (3) is disposed between the hinge covering profile (2) and the wall connecting profile (4), wherein the compensating profile (3) is adjustable with regard to the wall connecting profile (4), and wherein
at the compensating profile (3) a rubber layer (6) is attached, which with a flexible latching (7) engages in a corresponding latching (7) at the wall connecting profile (4).

2. The door installation according to claim 1, wherein the hinge covering profile (2) consisting of plastic material exclusively assumes a covering function, however not a supporting function.

3. The door installation according to claim 1, wherein the aluminium hinge is surrounded by the hinge covering profile (2) consisting of plastic material.

## Revendications

1. Porte pivotante, laquelle est supportée de façon pivotante dans une charnière en aluminium, tout particulièrement pour une terminaison extérieure de bâtiment, avec un profilé de couverture de charnière (2) séparé thermiquement et sans serrage en connexion avec un profilé de connexion de paroi (4) ajustable,
**caractérisée en ce que**
le profilé de couverture de charnière (2) consiste en matière plastique et
un profilé de compensation (3) séparé thermiquement est agencé entre le profilé de couverture de charnière (2) et le profilé de connexion de paroi (4), le profilé de compensation (3) étant ajustable par rapport au profilé de connexion de paroi (4), et dans laquelle
une couche de caoutchouc (6) est affixé sur le profilé de compensation (3), laquelle, avec un engrènement flexible (7), s'engrène dans un engrènement correspondant (7) sur le profilé de connexion de paroi (4).

2. Installation de porte selon la revendication 1, dans laquelle le profilé de couverture de charnière (2) consistant en matière plastique assume exclusivement une fonction couvrante, mais pas de fonction portante.

3. Installation selon la revendication 1, dans laquelle la charnière en aluminium est entourée par le profilé de couverture de charnière (2) consistant en matière plastique.
